# FASCICULE DE BREVET EUROPEEN

(11) **EP 4 177 395 B1**
(45) Date de publication et mention de la délivrance du brevet: **11.03.2026**
(21) Numéro de dépôt: 22205292.0
(22) Date de dépôt: 03.11.2022
(51) Int. Cl.: D06F 75/14, D06F 75/36, D06F 79/02

(54) **CENTRALE VAPEUR SANS FIL PERMETTANT D'OBTENIR DES DÉBITS DE VAPEUR SUFFISANT POUR RÉALISER UN REPASSAGE RAPIDE**
DRAHTLOSES DAMPFKRAFTWERK ZUR ERZIELUNG EINES SCHNELLEN BÜGELS MIT DAMPFDURCHFLUSSRATEN
WIRELESS STEAM POWER PLANT FOR OBTAINING SUFFICIENT STEAM RATES FOR PERFORMING FAST IRONING

(30) Priorité: 09.11.2021 FR 2111893
(43) Date de publication de la demande: 10.05.2023
(73) Titulaire: SEB S.A., 69130 Ecully (FR)
(72) Inventeur: GANEM, Mathias, 69134 Ecully Cedex (FR); DE LA CHAPELLE, Ambroise, 69134 Ecully Cedex (FR); CROZE, Arthur, 69134 Ecully Cedex (FR); MANDICA, Franck, 69134 Ecully Cedex (FR)
(74) Mandataire: SEB Développement

(56) Documents cités:
- WO-A1-2018/120164
- US-A1- 2004 026 398
- US-A1- 2011 296 723
- US-A1- 2012 060 396

## Description

L'invention concerne le domaine des centrales vapeur sans fil.

Une centrale vapeur sans fil, également appelé « cordless » en anglais, comprend une base de rechargement en eau et en énergie et un fer à repasser. Le fer à repasser présente deux positions :
- une position dite « de charge » dans laquelle le fer à repasser est en contact avec la base de rechargement, et ;
- une position dite « d'utilisation » dans laquelle le fer à repasser est physiquement séparé de la base de rechargement sans qu'il existe un lien physique entre eux.

En position d'utilisation, le fer à repasser peut être éloigné d'une distance indéterminée de la base de rechargement.

Il est connu une centrale vapeur sans fil dans lequel le fer à repasser est muni d'une semelle de repassage adossée à un corps de chauffe, ledit corps de chauffe étant muni d'une chambre de vaporisation, d'un réservoir de stockage d'eau, et d'une batterie alimentant une pompe de vaporisation agencée pour envoyer de l'eau dans la chambre de vaporisation.

US 2004/026398 A1 décrit un fer à repasser sans fils avec une atomisation actionnée mécaniquement.

Le débit de la vapeur d'eau produite dans la chambre de vaporisation dépend directement du débit maximum de la pompe de vaporisation.

Actuellement, aucune centrale vapeur sans fil ne permet d'avoir un débit de la pompe de vaporisation suffisant pour obtenir un repassage rapide d'un objet en tissu. Seul une centrale vapeur traditionnel, c'est-à-dire avec fil, permet d'obtenir ce débit. En effet, dans une centrale vapeur traditionnel, la pompe de vaporisation est alimentée par un réseau électrique extérieur à la centrale vapeur en courant alternatif ce qui permet d'utiliser un grand nombre de pompe de vaporisation comme par exemple une pompe de type solénoïde ou à piston.

L'invention a pour but de proposer une centrale vapeur sans fil permettant d'obtenir des débits de vapeur suffisant pour réaliser un repassage rapide. Pour cela, l'invention porte plus particulièrement sur une centrale vapeur sans fil pour repasser un objet en tissu, comprenant :
- une base de rechargement et ;
- un fer à repasser muni d'une semelle de repassage adossée à un corps de chauffe, ledit corps de chauffe étant muni d'une chambre de vaporisation, d'un réservoir de stockage d'eau, et d'au moins une batterie alimentant une pompe de vaporisation agencée pour envoyer de l'eau dans la chambre de vaporisation, ledit fer à repasser étant relié de manière amovible à la base de rechargement de sorte à pouvoir être physiquement indépendant de celle-ci ;
caractérisé en ce que la pompe de vaporisation est une pompe à membranes dont le moteur électrique est alimenté en courant continu avec une tension d'alimentation comprise entre 2 et 8 V.

La centrale vapeur selon l'invention est une centrale vapeur sans fil. Autrement dit, le fer à repasser présente deux positions :
- une position dite « de charge » dans laquelle le fer à repasser est en contact avec la base de rechargement. Plus précisément, il est assemblé de manière détachable à la base de rechargement ;
- une position dite « d'utilisation » dans laquelle le fer à repasser est physiquement séparé de la base de rechargement sans qu'il existe un lien physique entre eux. Le fer à repasser est alors physiquement indépendant de la base de rechargement. En position d'utilisation, le fer à repasser peut être éloigné d'une distance indéterminée de la base de rechargement.

La pompe de vaporisation associée au réservoir de stockage et à la chambre de vaporisation permet de produire de la vapeur d'eau directement dans le fer à repasser. La production de vapeur dans le fer à repasser est indépendante de la base de rechargement.

Une pompe à membranes est une pompe à déplacement positif qui utilise des membranes flexibles se déplaçant en va-et-vient, de sorte à créer une chambre temporaire qui aspire et expulse un fluide à travers la pompe.

Les caractéristiques de la pompe de vaporisation permettent d'obtenir un débit maximum de vapeur de 220g/min à une pression maximum de 11 bars avec une alimentation basse tension du moteur électrique de la pompe de vaporisation. La pompe de vaporisation assure donc un débit et une pression de vapeur suffisante pour assurer un repassage facile.

L'alimentation basse tension de la pompe de vaporisation a pour avantage de diminuer les risques électriques pour un utilisateur de la centrale vapeur.

Ainsi, la centrale vapeur sans fil selon l'invention permet une grande liberté de mouvement de l'utilisateur puisque le fer à repasser est indépendant de la base de rechargement tout en étant particulièrement performant.

L'invention peut également présenter une ou plusieurs des caractéristiques suivantes prises seules ou en combinaison.

Selon un mode de réalisation, la semelle de repassage est en métal, et plus particulièrement un élément de fonderie.

Selon un mode de réalisation, le réservoir de stockage d'eau a un volume compris entre 0.1L et 2L, ou entre 0.3L et 1,5L ou entre 0.5L et 1L.

Selon un mode de réalisation, la tension d'alimentation du moteur électrique de la pompe de vaporisation est comprise entre 3 et 8V, notamment de 7,4V.

Selon un mode de réalisation, la pompe de vaporisation a un débit maximum de 230g/min et une pression maximum de 12 bars.

Selon un mode de réalisation, le moteur électrique de la pompe de vaporisation est piloté par un moyen de commande agencé pour générer des signaux d'alimentation présentant une largeur d'impulsion modulable.

La technique de modulation de largeur d'impulsion est également appelée « Pulse Width Modulation » (PWM) en anglais. Dans cette technique, la largeur d'impulsion est modulable. De la sorte, la fréquence des signaux d'alimentation est modulable sans moduler une tension de sortie de la batterie en amplitude, ce qui évite d'utiliser des composants supplémentaires.

La variation de la fréquence permet de modifier le débit de la pompe de vaporisation selon l'usage réalisé.

Selon un mode de réalisation, la largeur d'impulsion des signaux d'alimentation du moteur électrique de la pompe de vaporisation varie en fonction de la température de la semelle de repassage.

Ainsi la production de vapeur s'adapte à la température de la semelle de repassage de sorte à obtenir un repassage parfait.

Selon un mode de réalisation, l'au moins une batterie délivre une tension de sortie comprise entre 3 et 5V, de préférence 3 et 4V, et notamment 3,7V.

Selon un mode de réalisation, l'au moins une batterie a une capacité d'au moins 500mAh, de préférence d'au moins 750mAh et notamment d'au moins 820mAh.

Selon un mode de réalisation, l'au moins une batterie a un courant de charge d'au moins 250mAh, de préférence d'au moins 500mAh.

Selon un mode de réalisation, la base de rechargement est munie d'un réservoir de charge comprenant de l'eau et d'une pompe de charge agencée pour transférer de l'eau présente dans le réservoir de charge de la base de rechargement vers le réservoir de stockage du fer à repasser.

Ainsi le réservoir de stockage est rempli dès que le fer à repasser est dans sa position de charge. Selon un mode de réalisation, le second réservoir d'eau a un volume compris entre 0,5L et 2L, ou entre 0.7L et 1,5L ou entre 0.8L et 1,1L.

L'invention sera mieux comprise, grâce à la description ci-après, qui se rapporte à un mode de réalisation selon la présente invention, donné à titre d'exemple non limitatif et expliqué avec référence aux dessins schématiques annexés, dans lesquels :
[FIG. 1] est une représentation schématique d'une centrale vapeur selon l'invention ;
[FIG. 2] est une vue tridimensionnelle selon un premier angle de la centrale vapeur selon l'invention ;
[Fig. 3] est une vue tridimensionnelle selon un deuxième angle de la centrale vapeur selon l'invention.

L'invention porte sur une centrale vapeur 100 sans fil pour repasser un objet en tissu. La centrale vapeur 100 comprend deux éléments physiquement indépendants entre eux mais qui sont agencés pour coopérer, et plus précisément pour être reliés de manière amovible. La centrale vapeur 100 comprend d'une part une base de rechargement 2, et d'autre part un fer à repasser 1.

Le fer à repasser 1 est muni d'une semelle de repassage 12 adossée à un corps de chauffe. La semelle de repassage 12 est un élément de fonderie. Elle présente une surface lisse, agencée pour venir en contact de l'objet en tissu à repasser. La semelle de repassage 12 est munie d'orifices.

Le corps de chauffe est muni d'une poignée de préhension 18 agencée pour permettre à un utilisateur de manipuler le fer à repasser 1 en toute sécurité. La poignée de préhension 18 est opposée à la semelle de repassage 12.

Le corps de chauffe comprend une chambre de vaporisation, un réservoir de stockage 19 d'eau, et une batterie 11 alimentant une pompe de vaporisation 17 agencée pour envoyer de l'eau du réservoir de stockage 19 vers la chambre de vaporisation. La vapeur produite dans la chambre de vaporisation est envoyée dans les orifices de la semelle de repassage 12 afin d'obtenir un repassage rapide grâce à l'action combinée de la vapeur et de la semelle de repassage 12.

La pompe de vaporisation 17 est une pompe à membranes dont le moteur électrique est alimenté en courant continu avec une tension d'alimentation comprise entre 2 et 8 V, de préférence comprise entre 2 et 5V, notamment de 3,7V ou 7, 4V. La pompe de vaporisation 17 a un débit maximum de 220g/min et une pression maximum de 11 bars.

Le moteur électrique de la pompe de vaporisation 17 est piloté par un moyen de commande 15 agencé pour générer des signaux d'alimentation présentant une largeur d'impulsion modulable en fonction de la température de la semelle de repassage 12. Le moyen de commande 15 est positionné dans la poignée de préhension 18.

La batterie 11 délivre une tension de sortie de 3,7V. La batterie 11 a une capacité d'au moins 820mAh, et un courant de charge d'au moins 500mAh. La batterie 11 est positionnée dans la poignée de préhension 18.

Le corps de chauffe comprend également une pluralité de LED (Light-emitting diode) 16 indiquant un niveau de charge en eau et en énergie du fer à repasser 1.

Le corps de chauffe comprend également une interface de connexion mâle 31 destinée à venir en contact avec la base de rechargement 2. L'interface de connexion mâle 31 est munie d'un connecteur eau mâle 14 ainsi que des connecteurs électriques 13.

La base de rechargement 2 est munie d'un réservoir de charge 24 d'un volume de 1.1L comprenant de l'eau et d'une pompe de charge 25 agencée pour transférer de l'eau présente dans le réservoir de charge 24 de la base de rechargement 2 vers le réservoir de stockage 19 du fer à repasser 1. La pompe de charge 25 est alimentée en courant alternatif par un réseau électrique extérieur à la centrale vapeur 100.

La base de rechargement 2 comprend également une interface de connexion femelle 27 destinée à venir en contact avec le fer à repasser 1. L'interface de connexion femelle 27 est munie d'au moins un aimant 22, de préférence de type néodyme, d'un connecteur eau femelle 21 ainsi que des connecteurs électriques 23. L'interface de connexion femelle 27 est complémentaire de l'interface de connexion mâle 31.

La centrale vapeur 100 selon l'invention a deux positions :
- une position dite « de charge » dans laquelle le fer à repasser 1 est en contact avec la base de rechargement 2. Plus précisément, il est assemblé de manière détachable à la base de rechargement 2;
- une position dite « d'utilisation » dans laquelle le fer à repasser 1 est physiquement séparé de la base de rechargement 2 sans qu'il existe un lien physique entre eux.

Plus précisément, dans la position de charge, l'interface de connexion mâle 31 est reliée à l'interface de connexion femelle 27 de sorte que le connecteur eau mâle 14 est emboité dans le connecteur eau femelle 21 et que les connecteurs électriques 13, 23 sont en contact. Ainsi, le fer à repasser 1 est rechargé par la base de rechargement 2 en eau et en énergie. Autrement dit, en position de charge, le réservoir de stockage 19 d'eau se remplit et la batterie 11 se charge en énergie.

L'aimant de la base de rechargement 2 permet de maintenir de manière détachable le fer à repasser 1 sur la base de rechargement 2.

Bien entendu, l'invention n'est pas limitée aux modes de réalisation décrits et représentés aux figures annexées. Des modifications restent possibles, notamment du point de vue de la constitution des divers éléments , sans sortir pour autant du domaine de protection de l'invention.

## Revendications

1. Centrale vapeur sans fil (100) pour repasser un objet en tissu, comprenant :
- une base de rechargement (2) et ;
- un fer à repasser (1) muni d'une semelle de repassage (12) adossée à un corps de chauffe, ledit corps de chauffe étant muni d'un réservoir de stockage (19) d'eau, et d'au moins une batterie (11), ledit fer à repasser (1) étant relié de manière amovible à la base de rechargement (2) de sorte à pouvoir être physiquement indépendant de celle-ci ;
**caractérisée en ce que** ledit corps de chauffe est muni d'une chambre de vaporisation, et **en ce que** la batterie (11) alimente une pompe de vaporisation (17) agencée pour envoyer de l'eau dans la chambre de vaporisation, et **en ce que** la pompe de vaporisation (17) est une pompe à membranes dont le moteur électrique est alimenté en courant continu avec une tension d'alimentation comprise entre 2 et 8 V.

2. Centrale vapeur (100) selon la revendication 1, dans lequel la tension d'alimentation du moteur électrique de la pompe de vaporisation (17) est comprise entre 3 et 8V, notamment de 7,4V.

3. Centrale vapeur (100) selon l'une quelconque des revendications précédentes, dans lequel la pompe de vaporisation (17) a un débit maximum de 230g/min et une pression maximum de 12 bars.

4. Centrale vapeur (100) selon l'une quelconque des revendications précédentes, dans lequel le moteur électrique de la pompe de vaporisation (17) est piloté par un moyen de commande agencé pour générer des signaux d'alimentation présentant une largeur d'impulsion modulable.

5. Centrale vapeur (100) selon la revendication 4, dans lequel la largeur d'impulsion des signaux d'alimentation du moteur électrique de la pompe de vaporisation (17) varie en fonction de la température de la semelle de repassage (12).

6. Centrale vapeur (100) selon l'une quelconque des revendications précédentes, dans lequel l'au moins une batterie (11) délivre une tension de sortie comprise entre 3 et 5V, de préférence 3 et 4V, et notamment 3,7V.

7. Centrale vapeur (100) selon l'une quelconque des revendications précédentes, dans lequel l'au moins une batterie (11) a une capacité d'au moins 500mAh, de préférence d'au moins 750mAh et notamment d'au moins 820mAh.

8. Centrale vapeur (100) selon l'une quelconque des revendications précédentes, dans lequel l'au moins une batterie (17) a un courant de charge d'au moins 250mAh, de préférence d'au moins 500mAh.

9. Centrale vapeur (100) selon l'une quelconque des revendications précédentes, dans lequel la base de rechargement (2) est munie d'un réservoir de charge (24) comprenant de l'eau et d'une pompe de charge agencée pour transférer de l'eau présente dans le réservoir de charge (24) de la base de rechargement (2) vers le réservoir de stockage (19) du fer à repasser (1).

10. Centrale vapeur selon la revendication 9, dans lequel le réservoir de charge (24) a un volume compris entre 0,5L et 2L, ou entre 0.7L et 1,5L ou entre 0.8L et 1,1L.

## Patentansprüche

1. Kabellose Dampfbügelstation (100) zum Bügeln eines Textilobjekts, umfassend:
- eine Ladestation (2); und
- ein Bügeleisen (1) mit einer Bügelsohle (12) an einem Heizkörper, wobei der Heizkörper mit einer Verdampfungskammer, einem Wassertank (19) und mindestens einer Batterie (11) ausgestattet ist, die eine Verdampfungspumpe (17) antreibt, die so angeordnet ist, dass sie Wasser in die Verdampfungskammer sendet, wobei das Bügeleisen (1) lösbar mit der Ladestation (2) verbunden ist, so dass es physisch unabhängig von dieser sein kann;
**dadurch gekennzeichnet, dass** die Verdampfungspumpe (17) eine Membranpumpe ist, deren Elektromotor mit Gleichstrom versorgt wird, wobei die Betriebsspannung zwischen 2 und 8 V liegt.

2. Dampfbügelstation (100) nach Anspruch 1, wobei die Versorgungsspannung des Elektromotors der Verdampfungspumpe (17) zwischen 3 und 8 V liegt, insbesondere 7,4 V.

3. Dampfbügelstation (100) nach einem der vorhergehenden Ansprüche, wobei die Verdampfungspumpe (17) einen maximalen Durchfluss von 230 g/min und einen maximalen Druck von 12 Bar hat.

4. Dampfbügelstation (100) nach einem der vorhergehenden Ansprüche, wobei der Elektromotor der Verdampfungspumpe (17) durch eine Steuereinrichtung gesteuert wird, die so angeordnet ist, dass sie Speisungssignale mit einer modifizierbaren Impulsbreite erzeugt.

5. Dampfbügelstation (100) nach Anspruch 4, wobei die Impulsbreite der Speisungssignale des Elektromotors der Verdampfungspumpe (17) in Abhängigkeit von der Temperatur der Bügelsohle (12) variiert.

6. Dampfbügelstation (100) nach einem der vorhergehenden Ansprüche, wobei die mindestens eine Batterie (11) eine Ausgangsspannung zwischen 3 und 5 V liefert, vorzugsweise zwischen 3 und 4 V, und insbesondere 3,7 V.

7. Dampfbügelstation (100) nach einem der vorhergehenden Ansprüche, wobei die mindestens eine Batterie (11) eine Kapazität von mindestens 500 mAh, vorzugsweise mindestens 750 mAh und insbesondere mindestens 820 mAh hat.

8. Dampfbügelstation (100) nach einem der vorhergehenden Ansprüche, wobei die mindestens eine Batterie (11) einen Ladestrom von mindestens 250 mAh, vorzugsweise mindestens 500 mAh aufweist.

9. Dampfbügelstation (100) nach einem der vorhergehenden Ansprüche, wobei die Ladestation (2) mit einem Ladetank (24) ausgestattet ist, der Wasser umfasst und mit einer Ladepumpe versehen ist, die so angeordnet ist, dass sie Wasser aus dem Ladetank (24) der Ladestation (2) in den Wassertank (19) des Bügeleisens (1) überträgt.

10. Dampfbügelstation nach Anspruch 9, wobei der Ladetank (24) ein Volumen zwischen 0,5 L und 2 L, oder zwischen 0,7 L und 1,5 L oder zwischen 0,8 L und 1,1 L aufweist.

## Claims

1. Cordless steam station (100) for ironing a textile object, comprising:
- a recharging base (2); and
- an iron (1) with an ironing soleplate (12) backed by a heating body, said heating body being equipped with a vaporization chamber, a water storage tank (19), and at least one battery (11) powering a vaporization pump (17) arranged to send water into the vaporization chamber, said iron (1) being detachably connected to the recharging base (2) so that it can be physically independent from it;
**characterized in that** the vaporization pump (17) is a diaphragm pump whose electric motor is powered by direct current with a supply voltage between 2 and 8V.

2. Steam station (100) according to claim 1, wherein the supply voltage of the electric motor of the vaporization pump (17) is between 3 and 8 V, notably 7.4 V.

3. Steam station (100) according to any one of the preceding claims, wherein the vaporization pump (17) has a maximum flow rate of 230 g/min and a maximum pressure of 12 bars.

4. Steam station (100) according to any one of the preceding claims, wherein the electric motor of the vaporization pump (17) is controlled by a control means arranged to generate power signals with a modifiable pulse width.

5. Steam station (100) according to claim 4, wherein the pulse width of the power signals for the electric motor of the vaporization pump (17) varies depending on the temperature of the ironing soleplate (12).

6. Steam station (100) according to any one of the preceding claims, wherein the at least one battery (11) provides an output voltage between 3 and 5 V, preferably between 3 and 4 V, and notably 3.7 V.

7. Steam station (100) according to any one of the preceding claims, wherein the at least one battery (11) has a capacity of at least 500 mAh, preferably at least 750 mAh and notably at least 820 mAh.

8. Steam station (100) according to any one of the preceding claims, wherein the at least one battery (11) has a charge current of at least 250 mAh, preferably at least 500 mAh.

9. Steam station (100) according to any one of the preceding claims, wherein the recharging base (2) is equipped with a charging tank (24) comprising water and a charging pump arranged to transfer water present in the charging tank (24) of the recharging base (2) to the storage tank (19) of the iron (1).

10. Steam station according to claim 9, wherein the charging tank (24) has a volume between 0.5L and 2L, or between 0.7L and 1.5L, or between 0.8L and 1.1L.
